# FASCICULE DE BREVET EUROPEEN

(11) **EP 0 042 111 B1**
(45) Date de publication et mention de la délivrance du brevet: **14.11.1984**
(21) Numéro de dépôt: 81104290.2
(22) Date de dépôt: 04.06.1981
(51) Int. Cl.: B05D 1/06, B05B 15/04

(54) **Procédé et dispositif de poudrage électrostatique d'objets en plusieurs couches différentes**
Verfahren und Vorrichtung zum elektrostatischen Pulverspritzen von Gegenständen in mehreren unterschiedlichen Schichten
Method of and apparatus for the electrostatic powdering of objects in several different layers

(30) Priorité: 13.06.1980 FR 8013161
(43) Date de publication de la demande: 23.12.1981
(73) Titulaire: COMPAGNIE EUROPEENNE POUR L'EQUIPEMENT MENAGER "CEPEM" Société anonyme dite:, F-75008 Paris (FR)
(72) Inventeur: Gernez, Alain, F-45100 Orleans (FR)
(74) Mandataire: Boireau, Jacques

## Description

L'invention concerne un procédé et un dispositif de poudrage électrostatique d'objets se déplaçant en continu au moyen d'un convoyeur à travers au moins deux cabines de traitement, notamment dans les cabines décrites dans le document NL-A-79 08 458.

Ces cabines comportent chacune un module de pulvérisation et deux modules de filtration d'air situés de part et d'autre du module de pulvérisation avec, entre chacun de ces trois modules, un compartiment permettant l'ionisation de la poudre.

Dans certains cas il est nécessaire d'appliquer au moins deux couches superposées de poudres différentes, par exemple pour l'émail vitrifié: une couche de fond d'un émail contenant des éléments d'adhérence au support (qui est une tôle ordinaire) et une couche dite de présentation d'un émail contenant des éléments de décor. Une solution connue en soi consiste à placer l'une derrière l'autre deux cabines de poudrage pour réaliser cette opération.

Les difficultés ou les complications sont nombreuses et présentent un frein au développement du procédé:
- la couche de fond doit être très fine pour un émail (environ 20 ,am), très régulière et peu chargée électrostatiquement. Ceci exige habituellement un appareillage mécanique de déplacement vertical alternatif des pistolets de projection.
- la couche de présentation ne doit pas être polluée par la couche de fond, de nature chimique très différente. Or, dans la cabine de pulvérisation de la couche de présentation, les jets de poudre ont tendance à enlever de la poudre de fond. Comme le recyclage de la poudre non déposée est intégral, il en résulte une pollution de la couche de présentation.

Une solution connue consiste à pulvériser la couche de présentation en deux temps, avec également des déplacements verticaux alternatifs des pistolets de projection:
-premier temps=pulvérisation de poudre recyclée uniquement,
-deuxième temps=pulvérisation de poudre neuve uniquement.

Cette solution présente plusieures inconvénients:
- compte tenu du fort taux de recyclage de la poudre, notamment en émail, la quantité de poudre neuve à envoyer peut être faible et risque, dans ce cas, de mal masquer la couche de poudre recyclée polluée, déposée dans le premier temps,
- la poudre neuve et la poudre recyclée possèdent, en émail, des caractéristiques électriques différentes, ce qui peut entraîner des inconvénients à leur pulvérisation séparée notamment le risque de défaut appelé contre-émission.

La présente invention a pour but de pallier ces inconvénients et complications en présentant un procédé et un dispositif d'une grande fiabilité et d'un faible prix de réalisation, notamment en évitant tous les équipements mécaniques qui augmentent les frais de maintenance.

L'invention a pour objet un procédé de poudrage électrostatique d'objets se déplaçant en continu, au moyen d'un convoyeur, à travers au moins deux cabines de traitement, dans lequel dans la première cabine on dépose une couche mince, dite couche de fond ou de masse, et dans la cabine suivante une couche plus épaisse, dite couche de présentation, caractérisé par le fait que lesdits objets traversent successivement, dans la première cabine, une enceinte d'ionisation, une enceinte de dispersion de poudre sans chargement électrostatique de celle-ci, une seconde enceinte d'ionisation, le dépôt de poudre intervenant principalement dans les enceintes d'ionisation situées de part et d'autre de l'enceinte de dispersion et non dans l'enceinte de dispersion, puis, dans la deuxième cabine, une enceinte d'ionisation et une enceinte de pulvérisation électrostatique, le dépôt de poudre dans la seconde cabine intervenant dans ces deux enceintes.

L'invention a également pour objet un dispositif de poudrage électrostatique d'objets se déplaçant en continu au moyen d'un convoyeur à travers au moins deux cabines de traitement comportant chacune un module de pulvérisation de poudre encadré par des modules de filtration d'air, caractérisé par le fait que le module de pulvérisation de la première cabine comporte une chambre de pulvérisation non électrostatique disposée entre deux compartiments d'ionisation, et que le module de pulvérisation de la cabine suivant la première cabine comporte une chambre de pulvérisation électrostatique précédée par un compartiment d'ionisation.

L'invention va être précisée par la description donnée ci-après d'un mode préféré de réalisation de l'invention en référence au dessin annexé dans lequel:
- la figure 1 est une vue en élévation des deux cabines successives sous le convoyeur de transport des pièces. La cabine de couche de fond, ou première cabine, est située à gauche et la cabine de couche de présentation, ou deuxième cabine, est située à droite, selon le sens de déplacement des pièces 1 figuré par la flèche.
- la figure 2 est une vue en élévation et en coupe de la seconde cabine selon l'invention comportant deux compartiments de pulvérisation contigus et deux tamiseuses disposées dans des compartiments adjacents aux compartiments de pulvérisation.
- la figure 3 est une vue de dessus de la cabine selon la figure 2.
- la figure 4 représente une vue de dessus partielle d'une cabine comportant un compartiment d'ionisation intercalé entre les deux compartiments de pulvérisation.
- la figure 5 est une vue en coupe transversale d'une tamiseuse séparatrice de particules magnétiques.
- la figure 6 est une vue partielle de dessus de la figure 5.

Dans la forme de réalisation représentée sur les figures, des pièces 1 transportées par un convoyeur 2 traversent deux cabines de poudrage comportant chacune trois modules A, B, C:
-A1, B1, C1 pour la première cabine,
-A2, B2, C2 pour la seconde cabine.

Le module A sert de sas d'entrée, le module B est l'enceinte de pulvérisation destinée au dépôt de poudre et contient des éléments de projection 22 (figure 2) et le module C est le sas de sortie. Le module B2 est divisé par une cloison 48 en deux compartiments de pulvérisation B2-1 et B2-2. Le module B1 ne diffère du module B2 que par l'absence de cette cloison. Les modules d'entrée-sortie A et C contiennent des filtres cylindriques verticaux 5, par exemple au nombre de quatre par module. Un ventilateur 8 permet l'aspiration à travers les filtres et une unité de décolmatage (non représentée) assure la régénération des filtres.

Un élément de fluidisation 3 situé à la base des filtres permet de récupérer la poudre qui tombe de ces filtres et de la retourner dans une réserve de poudre 11, 12 située à la base des compartiments B2-1, B2-2 de la cabine. Ces derniers contiennet une unité de fluidisation 9.

Les éléments de dépôt de poudre 22 sont de type quelconque, par exemple pistolets de projection électrostatique ou non. Les éléments de dépôt de poudre 22 sont raccordés à des plongeurs 10 qui puisent directement la poudre dans un des bacs de réserve de poudre 11, 12, un bac pour chaque compartiment de pulvérisation. Les éléments 22 sont coiffés d'un capot empêchant l'accumulation de poudre sur ceux- ci.

Chaque module de pulvérisation B1, B2, comporte deux compartiments ioniseurs E, F contigus à la chambre de pulvérisation et aux modules d'entrée et sortie A, C.

Dans la première cabine le poudre est d'abord dispersée dans une première enceinte B1 et ensuite chargée électrostatiquement dans deux enceintes contigues E et F situées en amont et en aval. Dans la seconde cabine, on préapplique de la poudre uniquement par forces électrostatiques dans le compartiment E avant de pénétrer dans l'enceinte de pulvérisation B2.

Un compartiment ioniseur est constitué par des parois pleines 13, 14, 15, 16 laissant un passage central 17 pour les pièces à traiter. Ces parois ont pour effet de constituer des obstacles sur la trajet de la poudre et par la de confiner davantage la poudre dans le module de poudrage B en créant une perte de charge importante lors du passage de l'enceinte de poudrage B vers l'enceinte de filtration A ou C. Ces obstacles obligent la poudre qui participe à ce transfer à se diriger vers l'axe central de la cabine et par là vers les pièces qui circulent dans la cabine. La fraction de poudre encore chargée se redépose sur les pièces. Les compartiments ioniseurs E et F comportent, en outre, des éléments ionisants 21, 23, 25, 27 constitués par des tubes isolants disposée verticalement dans la cabine. Ces tubes sont percés de trous traversés par des pointes 29 de façon à laisser un espace entre la pointe et le trou. Les pointes sont fixées dans la paroi du tube opposée au trou suivant une génératrice par un moyen de fixation, tel que clouage ou analogue. Les pointes 29 sont dirigées vers le centre de la cabine, perpendiculairement à l'axe de transfert des pièces et traversent un élément conducteur disposé à l'intérieur du tube et relié à la haute tension. La source de haute tension est un générateur électrostatique qui peut être le même que celui employé pour les pistolets de projection dans le module B; les pointes 29 sont ainsi en contact avec l'élément conducteur qui les porte à un haut potentiel pour réaliser l'ionisation de la poudre. L'élément conducteur est constitué par un ressort hélicoïdal suspendu dans l'axe du tube, entre les spires duquel sont passées les pointes 29. L'élément conducteur pourrait être constitué par une tresse métallique. Les pointes sont disposées suivant une génératrice sur toute la hauteur du tube; on peut espacer, par example, les pointes d'une distance comprise entre 10 mm et 100 mm.

Le tube isolant 21 est fermé à une extrémité par un bouchon isolant traversé par le conducteur d'amenée du courant haute tension de façon à éviter des fuites électrostatiques: son autre extrémité est reliée à une alimentation d'air comprimé.

Lors du fonctionnement, les pointes sont portées à un haut potentiel électrique par l'intermédiaire de l'élément conducteur de façon à créer une ionisation de la poudre, et de l'aire.comprimé est envoyé dans le tube. Cet air, en sortant par les trous entourant les pointes, a pour effect d'empêcher les dépôts de poudre sur les pointes, ce qui nuirait à une bonne ionisation de l'aire et de la poudre présente dans le compartiment.

Une tamiseuse est disposée dans chaque compartiment ioniseur E, F, à la partie inférieure de ces compartiments, de préférence, du type représenté sur les figures 4 et 5; la tamiseuse comporte une toile métallique 34 collée sur un cadre métallique 35 soumis à des vibrations engendrées par un vibrateur pneumatique 37 par l'intermédiaire d'une équerre 36. La suspension souple de la tamiseuse est assurée par deux bandes de caoutchouc 38 et 39 qui assurent également l'échanchéité au débordement de poudre. Ces bandes sont fixées sur des équerres 40, 41, 42 et 43 qui peuvent glisser longitudinalement dans deux profilés 44 et 45 qui évitent la rétention de poudre. Ceci permet d'enlever les tamiseuses de la cabine pour nettoyage, par simple extraction latérale moyennant deux portes percées dans le module B. La séparation des particules métalliques et le transport de poudre vers les bacs réservoirs 11, 12 constituant le fond du module B sont assurés par une tôle inclinée 46 soumise aux vibrations de la tamiseuse et munie de bandes parallèles de caoutchouc magnétique 47 collées sur la tôle. Ces bandes 47 sont séparées par des intervalles 48 qui permettent l'accumulation des particules magnétiques entre deux nettoyages.

La forme de réalisation de tamiseuse suivant la figure 5 assure une grande efficacité de tamisage et de séparation des particules métalliques de la poudre.

L'installation décrite offre les avantages suivants: la cabine présente deux compartiments A et C totalement indépendants de filtration de l'air. Ceci permet de traiter séparément et sans les mélanger de la poudre polluée par les décrochements éventuels de poudre de fond (module A2 d'entrée) et de la poudre propre (module C2 de sortie). La cabine présentant une chambre de pulvérisation et un bac réservoir de poudre séparée en deux parties B2-1, B2-2 égales ou inégales, par une paroi 48 située dans un plan perpendiculaire à l'axe d'avancée des pièces, ceci permet à la poudre de fond, détachée de la pièce, de tomber préférentiellement dans le bac contigu à l'entrée.

On emploie un débit d'air comprimé dans la demi-chambre de pulvérisation B2-2 contigüe au module de sortie supérieur à celui existant dans la demi-chambre de pulvérisation proche du module d'entrée. Ceci peut être obtenu:
- préférentiellement par des pressions d'air d'injection des pompes à poudre alimentant les pistolets, globalement supérieures dans la chambre de sortie,
- ou bien par une entrée d'air comprimé additionnel dans cette chambre.

Le tamisage de la poudre issue des modules d'entrée-sortie par deux tamiseuses assurant également la séparation des particules magnétiques permet à la poudre polluée du module d'entrée de ne pas se mélanger à la poudre propre du module de sortie. Le dispositif de séparation de particules magnétiques assure également le transfert latéral de la poudre entre la tamiseuse et le demi-bac de poudre correspondant à celle-ci.

La figure 4 représente une variante dans laquelle la seconde cabine comporte un compartiment ioniseur de poudre D ménagé entre les deux demi-chambres de pulvérisation B2-1 et B2-2 au moyen de deux parois 51, 52 de façon à réduire encore les échanges de poudre entre les demi-chambres de pulvérisation. Le compartiment D comporte deux tubes ioniseurs 49 et 50 dont les pointes ionisantes sont dirigées vers l'axe de défilement des pièces à traiter.

L'ensemble de ce procédé et dispositif peut notamment être utilisé pour l'application d'émail en poudre selon le procédé "deux couches-une cuisson" sur tôle d'acier ordinaire au lieu de tôle décarburée dans le cas de l'application d'émail de présentation "directe".

Ce procédé peut également être utilisé dans un dispositif tel que décrit dans le document FR-A No. 2 444 508 qui permet la réalisation d'un dégradé de couleur en poudre d'émail. Dans ce cas le dispositif comporte trois cabines successives:
- une première cabine pour la couche de fond en émail d'accrochage sur la tôle,
- une seconde cabine pour la première couche de présentation, qui dispose des caractéristiques de la cabine de présentation, énoncées ci-dessus,
- une troisième cabine pour la seconde couche de présentation, appliquée par l'arrière de la pièce, et qui dispose également des caractéristiques sus-nommées, qui permet d'obtenir un effet de dégradé de couleur.

## Revendications

1. Procédé de poudrage électrostatique d'objets (1) se déplaçant en continu, au moyen d'un convoyeur (2), à travers deux cabines de traitement, dans lequel dans la première cabine on dépose une couche mince, dite couche de fond ou de masse, et dans la cabine suivante une couche plus épaisse, dite couche de présentation, caractérisé par le fait que lesdits objets traversent successivement, dans la première cabine, une enceinte d'ionisation (E), une enceinte de dispersion (B1) de poudre sans chargement électrostatique de celle-ci, une seconde enceinte d'ionisation (F), le dépôt de poudre intervenant principalement dans les enceintes d'ionisation situées de part et d'autre de l'enceinte de dispersion et non dans l'enceinte de dispersion, puis, dans la deuxième cabine, une enceinte d'ionisation (E) et une enceinte de pulvérisation électrostatique (B2), le dépôt de poudre dans la seconde cabine intervenant dans ces deux enceintes.

2. Procédé de poudrage électrostatique d'objets selon la revendication 1, caractérisé par le fait qu'on applique, dans la ou les cabines qui suivent la première, dans l'enceinte de pulvérisation électrostatique (B2), deux couches successives, ladite enceinte étant divisée en deux compartiments voisins (B2-1, B2-2) correspondant chacun au dépôt de l'une de ces couches, on exerce dans le compartiment B2-2 de pulvérisation situé le plus en aval une pression d'air supérieure à celle du compartiment B2-1 situé le plus en amont, et on exécute un tamisage avec séparation de particules magnétiques de la poudre en amont et en aval de l'enceinte de pulvérisation (B2).

3. Procédé selon l'une des revendications 1 et 2, caractérisé par le fait qu'à la sortie de l'enceinte de projection électrostatique (B2) de la seconde cabine, l'objet traverse une enceinte d'ionisation.

4. Dispositif de poudrage électrostatique d'objets se déplaçant en continu au moyen d'un convoyeur à travers au moins deux cabines de traitement comportant chacune un module de pulvérisation de poudre encadré par des modules de filtration d'air, caractérisé par le fait que le module de pulvérisation de la première cabine comporte une chambre de pulvérisation (B1) non électrostatique disposée entre deux compartiments d'ionisation, et que le module de pulvérisation de la cabine suivant la première cabine comporté une chambre de pulvérisation électrostatique (B2) précédée par un compartiment d'ionisation (E).

5. Dispositif selon la revendication 4, caractérisé par le fait que la chambre de pulvérisation (B2) comprend deux compartiments voisins (B2-1, B2-2), chaque compartiment comportant un bac de réserve de poudre (11, 12) distinct, permettant d'appliquer successivement à l'objet à traiter deux couches de poudre, les deux compartiments comportant une unité de fluidisation (9), les moyens de dépôt (22) situés dans les compartiments (B2-1, B2-2) étant alimentés respectivement à partir des bacs 11 et 12.

6. Dispositif selon la revendication 5, caractérisé par le fait que les deux compartiments (B2-1, B2-2) de la chambre de pulvérisation (B2) sont contigus.

7. Dispositif selon la revendication 5, caractérisé par le fait que les deux compartiments (B2-1, B2-2) de la chambre de pulvérisation (B2) sont séparés par un compartiment d'ionisation (D).

8. Dispositif selon la revendication 5, caractérisé par le fait que le débit total d'air comprimé injecté dans le compartiment de pulvérisation aval (B2-2) est supérieur à celui injecté dans le compartiment de pulvérisation amont (B2-1).

9. Dispositif selon l'une des revendications 4 à 8, caractérisé par le fait qu'une enceinte d'ionisation est prévue dans la seconde cabine en aval de l'enceinte de projection électrostatique.

10. Dispositif selon l'une des revendications 4 à 9, caractérisé par le fait qu'un compartiment d'ionisation (E, F) comporte une tamiseuse (34) séparatrice de particules magnétiques de la poudre.

11. Dispositif selon la revendication 10, caractérisé par le fait que la tamiseuse comporte des éléments de séparation de particules magnétiques de la poudre assurant le transport par vibration de la poudre entre la tamiseuse et un bac de réserve de poudre (11, 12).

12. Dispositif selon l'une des revendications 10 et 11, caractérisé par le fait que la tamiseuse comporte des éléments de séparation magnétique constitués de bandes parallèles (47) de caoutchouc magnétique fixées sur une tôle vibrée (46) par la tamiseuse, laissant entre elles des espaces (48) destinés à la rétention des particules magnétiques.

## Patentansprüche

1. Verfahren zum elektrostatischen Pulverbesprühen von Gegenständen (1), die sich kontinuierlich mittels eines Förderbands (2) durch zwei Behandlungskabinen fortbewegen, wobei in der ersten Kabine eine dünne Schicht, genannt Grund- oder Masseschicht, und in der folgenden Kabine eine dickere Schicht, genannt Präsentationsschicht, aufgebracht werden, dadurch gekennzeichnet, daß die Gegenstände nacheinander in der ersten Kabine einen lonisierbereich (E), einen Dispersionsbereich (B1) von Pulver ohne dessen elektrostatischer Aufladung und einen zweiten lonisierbereich (F) durchqueren, wobei die Pulverablagerung hauptsächlich in den auf beiden Seiten des Dispersionsbereichs liegenden lonisierbereichen und nicht im Dispersionsbereich erfolgt, und daß die Gegenstände dann in der zweiten Kabine einen lonisierbereich (E) und einen Bereich elektrostatischen Besprühens (B2) durchqueren, wobei die Pulverablagerung in der zweiten Kabine in diesen beiden Bereichen erfolgt.

2. Verfahren zum elektrostatischen Pulverbesprühen von Gegenständen nach Anspruch 1, dadurch gekennzeichnet, daß in der oder den auf die erste Kabine folgenden Kabinen im Bereich des elektrostatischen Besprühens (B2) zwei aufeinanderfolgende Schichten aufgebracht werden, wobei dieser Bereich in zwei benachbarte Abteile (B2-1, B2-2) aufgeteilt ist, die je dem Aufbringen einer dieser Schichten entsprechen, daß in dem Zerstäubungsabteil B2-2, das weiter hintere liegt, ein höherer Luftdruck als im weiter vorne liegenden Abteil B2-1 angewandt wird und daß ein Sieben mit Abtrennen von magnetischen Partikeln von dem Pulver vor und hinter dem Besprühbereich (B2) durchgeführt wird.

3. Verfahren nach einem der Ansprüche 1 und 2, dadurch gekennzeichnet, daß der Gegenstand am Ausgang, des elektrostatischen Besprühbereichs einen lonisierbereich durchquert.

4. Vorrichtung zum elektrostatischen Pulverbesprühen von Gegenständen, die sich kontinuierlich mittels eines Förderbands durch mindestens zwei Behandlungskabinen fortbewegen, die je ein Pulverzerstäubungsmodul eingerahmt von Luftfiltermoduln aufweisen, dadurch gekennzeichnet, daß der Zerstäubungsmodul der ersten Kabine eine Kammer (B1) zum nicht-elektrostatischen Besprühen zwischen zwei lonisierabteilen aufweist und daß der Zerstäubungsmodul der auf die erste Kabine folgenden Kabine eine Kammer zur elektrostatischen Zerstäubung (B2) hinter einem lonisierbereich (E) aufweist.

5. Vorrichtung nach Anspruch 4, dadurch gekennzeichnet, daß die Zerstäubungskammer (B2) zwei benachbarte Abteile (B2-1, B2₋2) aufweist, von denen jedes einen eigenen Pulverreservebehälter (11, 12) enthält, die es ermöglichen, den zu behandelnden Gegenstand nacheinander mit zwei Pulverschichten zu versehen, wobei die beiden Abteile eine Fluidisiereinheit (9) aufweisen und die in den Abteilen (B2-1, B2-2) angeordneten Besprühmittel (22) je aus den Behältern 11 und 12 versorgt werden.

6. Vorrichtung nach Anspruch 5, dadurch gekennzeichnet, daß die beiden Abteile (B2-1, B2-2) der Zerstäubungskammer (B2) aneinandergrenzen.

7. Vorrichtung nach Anspruch 5, dadurch gekennzeichnet, daß die beiden Abteile (B2-1, B2-2) der Zerstäubungskammer (B2) durch ein lonisierabteil (D) voneinander getrennt sind.

8. Vorrichtung nach Anspruch 5, dadurch gekennzeichnet, daß der gesamte Durchsatz der in das hintere Zerstäubungsabteil (B2-2) injizierten Druckluft größer ist als der der in das vordere Zerstäubungsabteil (B2-1) injizierten Druckluft.

9. Vorrichtung nach einem der Ansprüche 4 bis 8, dadurch gekennzeichnet, daß ein lonisierbereich in der zweiten Kabine hinter dem elektrostatischen Besprühbereich vorgesehen ist.

10. Vorrichtung nach einem der Ansprüche 4 bis 9, dadurch gekennzeichnet, daß ein lonisierabteil (E, F) ein Sieb (34) zur Abtrennung magnetischer Partikel vom Pulver aufweist.

11. Vorrichtung nach Anspruch 10, dadurch gekennzeichnet, daß das Sieb Elemente zur Abtrennung von magnetischen Partikeln vom Pulver aufweist, die den Transport des Pulvers durch Vibration zwischen dem Sieb und einem Pulverreservebehälter (11, 12) bewirken.

12. Vorrichtung nach einem der Ansprüche 10 und 11, dadurch gekennzeichnet, daß das Sieb Elemente zur magnetischen Abtrennung aufweist, die aus parallelen Bändern (47) aus magnetischem Kautschuk bestehen, die auf einem vom Sieb zum Vibrieren gebrachten Blech (46) befestigt sind und zwischen sich Freiräume (48) lassen, die zum Zurückhalten der magnetischen Partikel bestimmt sind.

## Claims

1. A method for the electrostatic powdering of objects (1) which are moving continuously, by means of a conveyor (2), through two treatment booths, in the first booth a thin layer, called base or mass layer, and in the second booth a thicker layer, called presentation layer, being deposited, characterized in that said objects pass successively in the first booth, through a ionization zone (E), a dispersion zone (B1) for powder which is not charged electrostatically, a second ionization zone (F), the deposition of powder principally taking place in the ionization zones on both sides of the dispersion zone and not in the dispersion zone, then, in the second booth, through a ionisation zone (E) and an electrostatic spraying zone (B2), the deposition of powder in the second booth taking place in these two zones.

2. A method for the electrostatic powdering of objects according to claim 1, characterized in that two successive layers are applied in the booth or booths following the first booth, in the electrostatic spraying zone (B2), said zone being divided into two adjacent compartments (B2-1, B2-2) each corresponding to the deposition of one of these layers, in that an air pressure higher than that of the compartment B2-1 situated more upstream is exerted in the spraying compartment B2-2 situated more downstream and in that a sieving with separation of magnetic particles of the powder up- and downstream of the spraying zone (B2) is executed.

3. A method according to one of the claims 1 and 2, characterized on that at the exit of the electrostatic spraying zone (B2) of the second booth the object passes through a ionization zone.

4. A device for electrostatically powdering objects which are continuously moving by means of a conveyor through at least two treatment booths each comprising a powder spraying module framed by air filter modules, characterized in that the powdering module of the first booth comprises a powdering chamber (B1) for powder which is not electrostatic, disposed between two ionization compartments, and that the spraying module of the booth following the first booth comprises a chamber for electrostatic spraying (B2) preceded by a ionization compartment (E).

5. A device according to claim 4, characterized in that the spraying chamber (B2) comprises two adjacent compartments (B2-1, B2-2), each compartment comprising a distinct powder reserve tank (11, 12), permitting to apply successively two powder layers to the object to be treated, the two compartments comprising a fluidization unit (9), the deposition means (22) situated in the compartments (B2-1, B2-2) being supplied from the tanks 11 and 12 respectively.

6. A device according to claim 5, characterized in that the two compartments (B2-1, B2-2) of the spraying chamber (B2) are contiguous.

7. A device according to claim 5, characterized in that the two compartments (B2-1, B2-2) of the spraying chamber (B2) are separated by a ionization compartment (D).

8. A device according to claim 5, characterized in that the total flow rate of compressed air injected into the downstream spraying compartment (B2-2) is higher than that injected into the upstream spraying compartment (B2-1).

9. A device according to one of claims 4 to 8, characterized in that a ionization zone is provided in the second booth downstream of the electrostatic spraying zone.

10. A device according to one of claims 4 to 9, characterized in that a ionization compartment (E, F) comprises a sieve (34) which separates magnetic particles from the powder.

11. A device according to claim 10, characterized in that the sieve comprises elements for separating magnetic particles from the powder ensuring the transport by vibration between the sieve and a powder reserve tank (11, 12).

12. A device according to one of the claims 10 and 11, characterized in that the sieve comprises elements for magnetic separation constituted by parallel stripes (47) of magnetic indiarubber fixed on a sheet-metal (46) which is vibrated by the sieve, spaces (48) remaining between these stripes being destined to retain magnetic particles.
